# EUROPÄISCHE PATENTSCHRIFT

(11) **EP 0 167 549 B1**
(45) Veröffentlichungstag und Bekanntmachung des Hinweises auf die Patenterteilung: **15.03.1989**
(21) Anmeldenummer: 85900032.5
(22) Anmeldetag: 11.01.1985
(51) Int. Cl.: E04B 7/08, E04B 1/32

(54) **SELBSTTRAGENDES, GEWÖLBTES DACH**
SELF-CARRYING VAULT ROOF
TOITURE EN VOUTE AUTOPORTANTE

(30) Priorität: 13.01.1984 AT 97/84
(43) Veröffentlichungstag der Anmeldung: 15.01.1986
(73) Patentinhaber: EKA-TECNICA SA, CH-6914 Carona/Lugano (CH)
(72) Erfinder: EHRENBERG, Kurt, CH-6914 Carona/Lugano (CH)
(74) Vertreter: Meier, Robert, Dipl.-Ing.
(86) Internationale Anmeldenummer: CH8500002
(87) Internationale Veröffentlichungsnummer: WO8503097

(56) Entgegenhaltungen:
- CH-A- 438 652
- DE-A- 2 365 729
- FR-A- 2 265 925
- NL-A- 6 706 913
- Soviet Inventions Illustrated, Derwent Publications Ltd., Section Mechanical Week 84/04, 7. März 1984, siehe Zusammenfassung 84-023078/04
- Soviet Inventions Illustrated, Derwent Publications Ltd., Section Mechanical Week 84/08, 4. April 1984, siehe Zusammenfassung 84-048078/08

## Beschreibung

Die Erfindung bezieht sich auf ein selbsttragendes Dach aus hintereinander gereihten, bogenförmig gewölbten Bauelementen, wobei mindestens zwei Typen unterschiedlich nach oben gewölbter, sich nur in ihren Konturen unterscheidende Bauelemente abwechselnd aufeinanderfolgen und wobei die jeweiligen Seitenkanten der Bauelemente in Längsschienen Aufnahme finden.

Solche Konstruktionen sind bekannt und werden z. B. für Gewächshäuser, Kleintreibhäuser, Hallen, Garagen, Dächer, Schwimmbeckenüberdachungen usw. verwendet. Die Gestaltung bietet insofern Schwierigkeiten, da die Erreichung der notwendigen Stabilität und Festigkeit besonderer konstruktiver Vorkehrungen für die Statik bedarf, welche das Bauen komplizieren und verteuern. Ein diesbezüglicher Stand der Technik ist durch NL-A-6 706 913 gegeben.

Bei dem bekannten Dach sind die hintereinander bogenförmig gewölbten Bauelemente an ihren unteren Kanten mit Rollen versehen, die auf Schienen laufen. Eine Verbindung zwischen den unterschiedlich gewölbten Bauelementen ist nicht vorgesehen.

Aufgabe der vorliegenden Erfindung ist es, bei einem selbsttragenden, gewölbten Dach eingangs beschriebener Art dieses so auszubilden, dass das ganze Dach ohne Gerüst und Verstärkungsrippen eine grosse Verformungsfestigkeit aufweist. Darüber hinaus sollten die einzelnen Bauelemente des Daches leicht zusammenfügbar sein und eine stabile und doch einfache demontierbare Einheit bilden.

Zur Lösung dieser Aufgabe wird ein Dach vorgeschlagen, welches die im Anspruch 1 aufgeführten Merkmale aufweist.

Gemäss einer besonderen Ausführung des Erfindungsgegenstandes unterscheiden sich die zwei Typen von Bauelementen im Durchmesser. In diesem Falle finden die auf der gleichen Seite vorhandenen Längskanten der Bauelemente in Längsschienen Aufnahme, welche abschnittsweise abwechselnd an der inneren bzw. äusseren Seite eines gemeinsamen Trägers befestigt sind, der sich entlang des ganzen Daches erstreckt und entlang eines im Durchmesser kleinen Bauelementes ausserhalb diesem und entlang eines im Durchmesser grossen Bauelementes innerhalb diesem geführt ist. Es ist dabei vorgesehen, dass zwei Bauelemente von verschiedenen Typen an ihren einander zugekehrten Enden überlappend angeordnet sind.

Weitere Merkmale der Erfindung ergeben sich aus den Ansprüchen 4 bis 11, aus der nachfolgenden Beschreibung und aus den Zeichnungen, welche Ausführungsbeispiele des Erfindungsgegenstandes beinhalten. Es zeigen :
Fig. 1 eine zur Bildung eines Daches geeignete Platte ;
Fig. 2 eine zu einem Bauelement geformte Platte ;
Fig. 3 eine aus Bauelementen gebildete Dachkonstruktion in schaubildlicher Darstellung ;
Fig. 4 eine Einzelheit zu Figur 3 im Querschnitt ;
Fig. 5 eine Verbindung zwischen zwei Bauelementen im Vertikalschnitt ;
Fig. 6 eine Variante zu Figur 5 ;
Fig. 7 die schematische Darstellung eines Verschlusses am Ende der Dachkonstruktion ;
Fig. 8 eine Variante zu Figur 7 ;
Fig. 9 und 10 Einzelheiten zu den Ausführungen aus den Figuren 7 und 8 und
Fig. 11 eine weitere Variante in schaubildlicher Darstellung.

Die vorgeschlagene Dachkonstruktion mit gekrümmten Dachfläche besteht aus mindestens einem bogenförmig gewölbten Bauelement. Ein solches Bauelement kann aus einfachem Plexiglas oder aus Stegplatten vorzugsweise aus Kunststoff oder anderen Materialien gebildet werden, wie dies in der Figur 1 dargestellt ist. Diese zeigt eine Platte 1 welche nach Figur 2 zu einem Bauelement 2 verformt ist. Ein solches Bauelement ist statisch labil und weist nur einen ungenügenden Widerstand gegen Seitenverschiebung auf, wie dies mit strichpunktierten Linien dargestellt ist. Zur Bildung einer einfachen Baukonstruktion wird wenigstens eine Stirnseite des Bauelementes 2 durch Ringsektoren 7 verstärkt, welche in einer zur Wölbungsachse 8 des Bauelementes 2 senkrechten Ebene liegen. Die Verbindung der Ringsektoren 7 mit dem Bauelement 2 erfolgt durch Schrauben, wie dies später beschrieben wird.

Meistens werden mehrere Bauelemente zu einer Dachkonstruktion vereint, wie dies aus der Figur 3 ersichtlich ist. Dabei werden zwei Typen von Bauelementen gebraucht, die voneinander nur im Profil verschieden sind. Die einfachste Ausführung einer solchen Dachkonstruktion setzt sich aus Bauelementen 3 und 4 zusammen, welche sich im Durchmesser unterscheiden. Die Bauelemente 3 haben einen kleineren Durchmesser als die Bauelemente 4. Wie aus der Figur 3 ersichtlich ist, werden diese Bauelemente hintereinander gereiht, wobei die Längskanten der Bauelemente in Schienen 5 Aufnahme finden. Die Schienen 5 sind so lang wie die Länge der einzelnen Bauelemente 3 bzw. 4 und sind abwechselnd an der Innenseite bzw. an der Aussenseite eines gemeinsamen U-förmigen Trägers 6 angeordnet. Dieser Träger 6 ist so lang wie die Gesamtlänge der aus den Bauelementen 3 und 4 gebildeten Dachkonstruktion und ist an der Aussenseite der kleinen Bauelemente und entlang der Innenseite des grossen Bauelementes 4 geführt, wie dies aus der Figur 3 deutlich erkennbar ist. Die Anordnung der kleinen und grossen Bauelemente ist so getroffen, dass sie an ihren einander zugekehrten Enden einander überlappen. An den Ueberlappungsstellen werden die benachbarten Bauelemente 3 bzw. 4 miteinander durch Ringsektoren 7 verbunden, welche in zur gemeinsamen Wölbungsachse 8 der Bauelemente 3 und 4 senkrechten Ebenen liegen. Die Ringsektoren 7 füllen die durch die Konturunterschiede der kleinen und der grossen Rundelemente freigebliebene Fläche aus. Die Verbindung der Ringsektoren 7 ist aus der Figur 4 ersichtlich. Diese greifen mit ihren Stirnkanten ineinander, wobei eine schwalbenschwanzförmige oder eine nutenförmige Verbindung vorgesehen sein kann. Die beiden Verbindungen sind in der Figur 4 mit 9 und 10 bezeichnet.

Ferner sind die Sektoren 7 mit den zugeordneten Bauelementen 3 bzw. 4 verbunden. Die Verbindungen können verschieden gestaltet sein. Gemäss der in der Figur 5 ersichtlichen Ausführung ist der dargestellte Sektor 7 entlang seinen beiden parallelen Kanten verbreitert, so dass Stege 11 gebildet werden, auf welche die Bauelemente 3 bzw. 4 aufliegen und mittels Schrauben 12 befestigt werden. Eine andere Ausführung eines Sektors ist in der Figur 6 dargestellt. Hier sind die Bauelemente 3 und 4 nicht überlappend angeordnet, sondern enden in einer gemeinsamen Vertikalebene. Zur Verbindung dient ein ringförmiger Sektor 20, welcher mit axial verlaufenden Ausnehmungen versehen ist, in welche die Stirnseiten der Bauelemente 3 bzw. 4 eingeführt und dort mit Hilfe von Schrauben 14 festgehalten werden. Im Gegensatz zur Ausführung nach Figur 5 erstrecken sich die Schrauben 14 gleichachsig zu den Bauelementen 3 bzw. 4. Zusätzlich zu den Ausnehmungen kann der Sektor noch mit Luftschlitzen 21 versehen sein.

Ferner soll noch erwähnt werden, dass alle Anschlussflächen der Verbindung zwischen den Sektoren und Bauelementen durch Labyrinthdichtungen gesichert sind. Solche Dichtungen sind aus den Figuren 5 und 6 ersichtlich, in welchen die labyrinthartigen Lippen mit 13 bezeichnet sind. Diese bilden einen zuverlässigen Schutz gegen das Eindringen von Nässe in das Innere der Konstruktion an den Verbindungsstellen.

Die fertige Dachkonstruktion wird am Anfang und am Ende durch eine Folie mit Reissverschluss oder mit einer festen Wand, welche eine Türe aufweisen kann, verschlossen. Die diesbezügliche Ausbildung ist aus den Figuren 7 bis 10 ersichtlich. Eine Verschlussfolie ist in der Figur 7 mit 15 bezeichnet, welche durch einen Reissverschluss 16 geteilt ist. In der Figur 8 ist mit 17 eine feste Wand mit Tür 18 bezeichnet. Die Befestigung der Folie 15 in den zugehörigen Sektoren 19 ist aus der Figur 9 ersichtlich. Dieser Sektor 19 weist einen verbreiterten Steg 22 auf, wobei in der Stegmitte eine runde Nut 23 eingelassen ist. In dieser findet ein verdickter Wulst 24 der Folie 15 Aufnahme.

Gemäss Figur 10 ist anstelle der Folie 15 eine Wand 17 vorgesehen, welche in der erwähnten Nut 23 mit ihrem Rand Aufnahme findet.

Bei der Herstellung einer Dachkonstruktion aus mehreren Bauelementen ist die Formgebung der Bauelemente 3 und 4 keinesfalls auf die dargestellte Ausführung beschränkt. Wesentlich ist, dass diese bogenförmig gewölbt sind und zwei Typen aufweisen, welche sich voneinander im Profil unterscheiden. Damit soll gesagt werden, dass die axialen Projektionen der beiden Typen von Bauelementen auf eine senkrecht zur Achse liegende Ebene nicht deckungsgleich sind. Die Projektionen unterscheiden sich also voneinander, so dass zwischen den verschiedenen Typen von Bauelementen Ringsektoren eingelegt werden können. Durch diese Sektoren wird eine selbsttragende und stabile Konstruktion gebildet, welche erhebliche Vorteile einer Dachkonstruktion aufweist, die mittels eines starren Gestelles erstellt wird.

Es ist auch möglich, die Bauelemente so auszubilden, dass diese im Bodenbereich die gleiche horizontal gemessene Oeffnung aufweisen und die beiden Typen von Bauelementen rechts und links je in der gleichen Schiene Aufnahme finden. In diesem Falle werden dann die verschieden grossen Bauelemente an ihren Frontseiten nicht überlappend ausgebildet, wie dies rein schematisch aus der Figur 6 ersichtlich ist. Es kommen wieder Bauelemente 3, 4, zur Anwendung, die sich in der lichten Höhe unterscheiden, aber ihre Breitenausdehnung über der Erde gleich ist, so dass die Seitenkanten in der gleichen Schiene Aufnahme finden können.

Eine weitere Ausbildung kann darin bestehen, dass alle oder einzelne Bauelemente zwei- oder mehrteilig ausgebildet sind. Eine perspektivische Darstellung eines mehrteiligen Bauelementes ist aus der Figur 11 ersichtlich. Das Bauelement 25 besteht aus einzelnen längsverlaufenden, gewölbten Teilen 26, die durch längliche Verbindungsorgane 27 miteinander verbunden sind. Diese Verbindungsorgane 27 sind mit bezüglich einer Mittelebene beidseitig angeordneten, symmetrischen Führungen 28 ausgerüstet, in welchen die zugekehrten Kantenbereiche der Teile 26 Aufnahme finden. Das Verbindungsorgan 27 kann mit einem Regenschutzdach 29 versehen sein.

## Patentansprüche

1. Selbsttragendes Dach aus hintereinander gereihten, bogenförmig gewölbten Bauelementen (3, 4), wobei mindestens zwei Typen unterschiedlich nach oben gewölbter, sich nur in ihren Konturen unterscheidende Bauelemente (3, 4) abwechselnd aufeinanderfolgen und wobei die jeweiligen Seitenkanten der Bauelemente (3, 4) in Längsschienen (5) Aufnahme finden, dadurch gekennzeichnet, daß die Bauelemente (3, 4) durch Ringsektoren (7) an ihren einander zugekehrten Stirnseiten versteift und miteinander verbunden sind, welche zugleich die durch die Konturunterschiede bedingten freien Flächen ausfüllen und welche jeweils in einer zur Wölbungsachse (8) der Bauelemente (3, 4) quer und senkrecht verlaufenden Ebene liegen.

2. Dach nach Anspruch 1, dadurch gekennzeichnet, daß die bogenförmigen Krümmungen der Ringsektoren (7) für die zwei Typen von Bauelementen (3, 4) sich im Durchmesser unterscheiden.

3. Dach nach den Ansprüchen 1 und 2, dadurch gekennzeichnet, dass die Längsschienen (5) abschnittsweise abwechselnd an der inneren bzw. äusseren Seite eines gemeinsamen Trägers (6) befestigt sind, der sich entlang des ganzen Daches erstreckt und entlang eines im Durchmesser kleinen Bauelementes (3) ausserhalb diesem und entlang eines im Durchmesser grossen Bauelementes (4) innerhalb diesem geführt ist.

4. Dach nach den Ansprüchen 1 bis 3, dadurch gekennzeichnet, dass die Bauelemente (3, 4) in ihren einander zugekehrten Enden überlappend angeordnet sind.

5. Dach nach den Ansprüchen 1 bis 4, dadurch gekennzeichnet, dass zur Verbindung der Ringsektoren (7) mit den zugehörigen Bauelementen (3, 4) die Ringsektoren mit verbreiterten Rundkanten versehen sind, welche Stege (11) bilden, auf welchen die Bauelemente (3, 4) aufliegen und mittels Schrauben (12) befestigt sind.

6. Dach nach Anspruch 1, dadurch gekennzeichnet, dass die Ringsektoren (20) axiale Ausnehmungen (13) aufweisen, in welche die Stirnseiten der angeschlossenen Bauelemente (3, 4) eingreifen und mit Hilfe von Schrauben (14) festgehalten sind.

7. Dach nach Anspruch 1, dadurch gekennzeichnet, dass dasselbe an beiden Enden durch eine Folie (15) mit Reissverschluss (16) abgeschlossen ist, wobei die Verschlussfolie (15) einen verdickten Rand (24) aufweist, welcher in einer Nut (23) des betreffenden Ringsektors (19) Aufnahme findet.

8. Dach nach Anspruch 1, dadurch gekennzeichnet, dass sich die Bauelemente (3, 4) in der lichten Höhe unterscheiden und in der Breitenausdehnung über der Erde gleich sind und dass die Seitenkanten der Elemente in der gleichen Schiene Aufnahme finden.

9. Dach nach Anspruch 1, dadurch gekennzeichnet, dass mindestens einzelne Bauelemente (25) entlang einer oder mehreren Mantellinien geteilt sind und die Einzelteile (26) durch Verbindungsorgane (27) zusammengehalten werden.

10. Dach nach den Ansprüchen 1 und 8, dadurch gekennzeichnet, dass das Verbindungsorgan (27) mit bezüglich einer Mittelebene beidseitig angeordneten symmetrischen Führungen (28) ausgerüstet ist, in welchen die zugekehrten Kantenbereiche der Teile (26) Aufnahme finden.

11. Dach nach Anspruch 1, dadurch gekennzeichnet, dass alle Anschlussflächen der Verbindung zwischen Ringsektoren (7) und Bauelementen (3, 4) durch Labyrinthdichtungen (13) gegen das Eindringen von Feuchtigkeit und Nässe gesichert sind.

## Claims

1. A self-supporting roof of series arranged arcuate components (3, 4), with at least two types of components (3, 4) of different upward curvature, distinguishing only by their contours alternately succeeding, and with the respective lateral edges of the components (3, 4) being accommodated in longitudinal rails, characterized in that the components (3, 4) by annular sectors (7) are reinforced and interconnected at the front sides facing one another, which, at the same time fill up the free faces caused by the contour differences and which are respectively located in a plane extending in a direction transverse and perpendicular to the axis (8) of curvature of the components (3, 4).

2. A roof as defined in claim 1, characterized in that the arcuate curvatures of the annular sectors (7) for the two types of components (3, 4) differ from one another in diameter.

3. A roof according to claims 1 and 2, characterized in that the longitudinal rails (5), section- wise, are alternately secured to the inner and outer sides, respectively, of a common support (6) extending along the entire roof and being guided along a component (3) of small diameter externally thereof and along a component (4) of large diameter within the same.

4. A roof according to claims 1 to 3, characterized in that the components (3, 4), in the ends thereof facing one another, are disposed in overlapping fashion.

5. A roof according to claims 1 to 4, characterized in that for connecting the annular sectors (7) to the appertaining components (3, 4), the annular sectors are provided with boadened round-off rims forming stems (11) on which the components (3, 4) are seated and fixed by means of screws (12).

6. A roof according to claim 1, characterized in that the annular sectors (20) exhibit axial recesses (13) engaged by the front sides of the components (3, 4) as connected, and fixed with the aid of screws (14).

7. A roof according to claim 1, characterized in that the same at both ends thereof is sealed by a foil (15) provided with a zip-zap (16), with the sealing foil (15) exhibiting a reinforced rim (24) accommodated by a groove (23) of the respective annular sector (19).

8. A roof according to claim 1, characterized in that the components (3, 4) differ by their clear height but are identical as to breadth above ground, and that the side rims of the components are accommodated in the same rail.

9. A roof according to claim 1, characterized in that at least individual components (25) are divided along one or more surface lines and that individual components (26) are held together by connecting members (27).

10. A roof according to claims 1 and 8, characterized in that the connecting member (27) is furnished with symmetrical guides (28) disposed on either side of a central plane, in which guides are accommodated the facing rim portions of the components (26).

11. A roof according to claim 1, characterized in that the connecting faces of the connection between annular sectors (7) and components (3, 4) are protected by labyrinth sealants (13) against the ingress of humidity and moisture.

## Revendications

1. Toiture autoportée de components (3, 4) courbés sous forme d'arche disposés l'un après l'autre, au moins deux types de components (3,4) courbés vers le haut de manière différente et se différant seulement par leurs contours suivant l'un à l'autre de manière alternante et les arêtes latérales des components (3, 4) étant recueillies dans des rails longitudinaux (5), caractérisée en ce que les components (3, 4) sont renforcés par des secteurs annulaires (7) à leurs fronts tournés l'un vers l'autre et raccordés l'un à l'autre, en même temps rempliant les faces libres causées par des différences de contour et étant disposées respectivement dans un plan s'étendant de manière transversale et perpendiculaire à l'axe courbe (8) des components (3, 4).

2. Toiture selon la revendication 1, caractérisée en ce que les courbes sous forme d'arches des secteurs annulaires (7) pour les deux types de components (3, 4) se distinguent par le diamètre.

3. Toiture selon les revendications 1 et 2, caractérisée en ce que les rails longitudinaux (5), section par section, sont fixés de manière alternante à côté intérieur respectivement extérieur d'un support (6) commun s'étendant le long du toit entier et étant guidé le long d'un component (3) d'un diamètre petit à l'extérieur du support (6) et le long d'un component (4) d'un diamètre grand à l'intérieur du support (6).

4. Toiture selon les revendications 1 à 3, caractérisée en ce que les components (3, 4) dans leurs extrémités tournées l'un vers l'autre sont disposés de manière recouvrante.

5. Toiture selon les revendications 1 à 4, caractérisée en ce que les secteurs annulaires (7) pour les raccorder aux components (3,4) appartenants sont prévus d'arêtes arrondies et élargies formant des traverses (11) sur lesquelles sont couchés les components (3, 4) et sont fixées par l'intermédiaire des vis (12).

6. Toiture selon la revendication 1, caractérisée en ce que les secteurs annulaires (20) comportent des encoches (13) axiales engagées par des fronts des components (3, 4) raccordés et fixées par l'intermédiaire des vis (14).

7. Toiture selon la revendication 1, caractérisée en ce que la même aux deux extrémités est fermée par l'intermédiaire d'une feuille (15) prévue d'une fermeture à glissière (16), la feuille de fermeture (15) comportant une arête (24) épaissie et recueillie par une rainure (23) du secteur annulaire (19) appartenant.

8. Toiture selon la revendication 1, caractérisée en ce que les components (3, 4) se distinguent dans la hauteur libre et sont identiques dans leurs largeurs sur le sol et que les arêtes latérales des components sont recueillies dans le même rail.

9. Toiture selon la revendication 1, caractérisée en ce qu'au moins des components (25) individuels sont divisés le long d'une ou plusieurs génératrices et que les components individuels (26) sont reliés par des éléments connecteurs (27).

10. Toiture selon les revendications 1 et 8, caractérisée en ce que l'élément connecteur (27) est prévu de guides (29) disposés symétriquement aux deux côtés du plan central, guides dans lesquels sont recueillies des zones d'arêtes tournées l'un vers l'autre des components (26).

11. Toiture selon la revendication 1, caractérisée en ce que toutes les faces de raccordement entre des secteurs annulaires (7) et components (3, 4) sont protégées par des joints à labyrinthe (13) contre la venue d'humidité et de moiteur.
